# EUROPÄISCHE PATENTSCHRIFT

(11) **EP 1 311 745 B1**
(45) Veröffentlichungstag und Bekanntmachung des Hinweises auf die Patenterteilung: **26.07.2006**
(21) Anmeldenummer: 01955270.2
(22) Anmeldetag: 20.07.2001
(51) Int. Cl.: F01L 1/32, F01L 3/10, F01L 9/02, F01L 3/20

(54) **VERBINDUNG ZWISCHEN EINEM SCHAFTENDE EINES GASWECHSELVENTILS EINER BRENNKRAFTMASCHINE UND EINEM STELLGLIED EINES VENTILSTELLERS**
CONNECTION BETWEEN A STEM END OF A GAS EXCHANGE VALVE IN AN INTERNAL COMBUSTION ENGINE AND AN ACTUATOR BODY OF A VALVE ACTUATOR
LIAISON ENTRE UNE EXTREMITE DE QUEUE D'UNE SOUPAPE D'ECHANGE DE GAZ DANS UN MOTEUR A COMBUSTION INTERNE ET UN ELEMENT DE REGLAGE D'UN REGULATEUR DE SOUPAPE

(30) Priorität: 17.08.2000 DE 10040114
(43) Veröffentlichungstag der Anmeldung: 21.05.2003
(73) Patentinhaber: ROBERT BOSCH GMBH, 70442 Stuttgart (DE)
(72) Erfinder: SCHLEMBACH, Hans, 75417 Muehlacker (DE); GAESSLER, Hermann, 71665 Vaihingen (DE); DIEHL, Udo, 70195 Stuttgart (DE); MISCHKER, Karsten, 71229 Leonberg (DE); WALTER, Rainer, 74385 Pleidelsheim (DE); PISCHKE, Ulf, 70563 Stuttgart (DE); BAUMANN, Andreas, 71706 Markgroeningen (DE); SCHWEIGGART, Hubert, 70191 Stuttgart (DE); FILP, Gerhard, 71691 Freiberg (DE); ROSENAU, Bernd, 71732 Tamm (DE); ULM, Juergen, 71735 Eberdingen (DE); HAMMER, Uwe, 71282 Hemmingen (DE); MOCKEN, Thomas, 74372 Sersheim (DE); TATIYOSYAN, Sevan, 74372 Sersheim (DE); SCHIEMANN, Juergen, 71706 Markgroeningen (DE); GROSSE, Christian, 70806 Kornwestheim (DE); BEUCHE, Volker, 70372 Stuttgart (DE); REIMER, Stefan, 71706 Markgroeningen (DE); KIESER, Simon, 74343 Sachsenheim (DE)
(86) Internationale Anmeldenummer: PCT/DE2001/002762
(87) Internationale Veröffentlichungsnummer: WO 2002/014655

(56) Entgegenhaltungen:
- EP-A- 0 387 922
- EP-A- 0 742 349
- WO-A-99/66177
- DE-A- 4 220 689
- DE-C- 19 647 412
- US-A- 5 213 072

## Beschreibung

### Stand der Technik

Die Erfindung geht aus von einer Verbindung zwischen einem Schaftende eines Gaswechselventils einer Brennkraftmaschine und einem Stellglied eines Ventilstellers, gemäß dem Oberbegriff des Anspruchs 1.

Eine solche Verbindung ist aus der WO 99/66177 bekannt, mit wenigstens zwei das Schaftende umschließenden, sich am Stellglied axial abstützenden, schalenförmigen Keilstücken, deren radial äußere Umfangsfläche konisch verläuft und welche von wenigstens einer Konusspannhülse umfaßt sind, deren radial innere Umfangsfläche komplementär zum Konuswinkel der Keilstücke verläuft und welche am Schaftende durch eine auf dieses aufgeschraubte Mutter axial abgestützt ist. An der radial inneren Umfangsfläche der Keilstücke ist ein Ringvorsprung vorhanden, der in eine Ringnut an der radial äußeren Umfangsfläche des Schaftendes eingreift. Das Stellglied wird durch einen Differentialkolben gebildet, der je nach Druckbeaufschlagung seiner voneinander weg weisenden, stirnseitigen Kolbenflächen innerhalb eines Zylindergehäuses des Ventilstellers auf und ab gleiten kann.

Bedingt durch die Keilwirkung und die axial vorgespannten Konusspannhülse liegt je eine radial innere Umfangsfläche der Keilstücke am Schaftende des Gaswechselventils bündig an, sodass ein Haftreibschluss zwischen dem Schaftende und den sich am Differentialkolben abstützenden Keilstücken erzeugt wird. Eine Drehung des Gaswechselventils um seine Längsachse, welche sich beispielsweise günstig auf einen gleichmäßigen Verschleiß des Ventilsitzes auswirkt, ist dann nur zusammen mit dem Differentialkolben möglich. Da die durch den Differentialkolben begrenzten, mit unter Druck stehender Hydraulikflüssigkeit beaufschlagten Druckkammern durch Hochdruckdichtungen gegeneinander und gegen die Umgebung abgedichtet sind, sind für eine Drehbewegung des Differentialkolbens relativ hohe Reibkräfte zu überwinden.

Aus der EP 0 742 349 A1 ist eine Verbindung zwischen einem Schaftende eines Gaswechselventils einer Brennkraftmaschine und einem Stellglied eines Ventilstellers gemäß dem Oberbegriff des Anspruchs 1 bekannt.

### Vorteile der Erfindung

Die erfindungsgemäße Verbindung zwischen einem Schaftende eines Gaswechselventils einer Brennkraftmaschine und einem Stellglied eines Ventilstellers hat demgegenüber den Vorteil, dass sich ein Schaft des Gaswechselventils von einem Zylinderkopf der Brennkraftmaschine durch ein Stellergehäuse des Ventilstellers hindurch bis im wesentlichen in einen Bereich einer in einer Wandung des Stellergehäuses ausgebildeten Öffnung erstreckt. Hierdurch kann der Ventilsteller als komplett vormontierte Einheit zunächst auf den Zylinderkopf aufgesetzt werden und anschließend die Verbindung von Gaswechselventil und Stellglied durch die Öffnung hindurch oder außerhalb des Ventilstellergehäuses hergestellt werden, was die Montage wegen der freien Zugänglichkeit der Öffnung von oben her wesentlich erleichtert.

Außerdem hat die Verbindung den Vorteil, dass sie nicht reibschlüssig sondern formschlüssig durch die spielbehaftet ineinander greifenden Vorsprünge und Ausnehmungen erfolgt und dadurch Drehbewegungen des Schaftendes relativ zum Stellglied zulässt. Der gegenüber dem Schaftende geringfügig größere Durchmesser der durch die Keilstücke gebildeten Keilhülse verhindert einen drehfesten Reibschluß zwischen Stellglied und Gaswechselventil. Dann braucht das Stellglied nicht mit dem Gaswechselventil mitverdreht werden, um die durch regelmäßige Drehung des Gaswechselventils um seine Längsachse bekannten Vorteile wie beispielsweise eine Vergleichmäßigung des Ventilverschleisses bezogen auf die Umfangsrichtung oder eine Freihaltung des Ventilsitzes von Ablagerungen zu erzielen. Darüber hinaus trifft die Stichflamme des Verbrennungsprozesses dann nicht immer die gleiche Stelle des Ventiltellers, wodurch Brandlochbildung wirksam vorgebeugt wird. Da das Stellglied nicht mit dem Gaswechselventil mitdreht, kann dieses aufgrund niedrigerer Reibkräfte zudem leichter verdreht werden.

Durch die in den Unteransprüchen aufgeführten Maßnahmen sind vorteilhafte Weiterbildungen und Verbesserungen der im Patentanspruch 1 angegebenen Erfindung möglich.

Gemäß einer besonders zu bevorzugenden Maßnahme beträgt die Durchmesserdifferenz zwischen dem Innendurchmesser der- Keilhülse und dem Außendurchmesser des Schaftendes des Gaswechselventils vorzugsweise wenige Hundertstel Millimeter. Um die vom Stellglied auf däs Gaswechselventil wirkenden Zug- und Druckkräfte im wesentlichen formschlüssig übertragen zu können, weisen die Keilstücke wenigstens einen sich in Umfangsrichtung ersteckenden und an ihrer radial inneren, zylindrischen Umfangsfläche ausgebildeten Ringwulst auf, von welchen je einer in eine zugeordnete, im Schaftende ausgebildete Ringnut eingreift. Die Ringwülste und die Ringnuten haben einen im wesentlichen halbkreisförmigen Querschnitt. Um eine reibschlüssige Klemmwirkung zwischen den Ringwülsten und den Ringnuten zu vermeiden, ist der Innenradius der Ringnuten geringfügig größer als der Außenradius der Ringwülste.

Das Stellglied des Ventilstellers wird vorzugsweise durch eine Stellerhülse gebildet, welche das Schaftende des Gaswechselventils mit radialem Abstand umschließt und deren freies Ende ein Stück weit aus der Öffnung in der Wandung des Stellergehäuses herausragt. Eine radial äußere Umfangsfläche der Konusspannhülse ist mit einer radial inneren, zylindrischen Umfangsfläche der Stellerhülse bündig, deren Innendurchmesser im Bereich des freien Endes zum Zylinderkopf hin durch einen Absatz stufenförmig reduziert ist. In radialer Richtung gesehen ist dann die Konusspannhülse den Keilstücken und der radial inneren Umfangsfläche des freien Endes der Stellerhülse zwischengeordnet, wobei sich zu diesem hin der Außendurchmesser der Keilstükke konisch verjüngt und der Innendurchmesser der Konusspannhülse konisch erweitert. Zur Abstützung der Konusspannhülse an der Stellerhülse ist ein die Konusspannhülse auf die Keilstücke spannender Spannkörper vorgesehen, der am freien Ende der Stellerhülse mittels eines Gewindes oder durch einen in eine radial innere Ringnut der Stellerhülse eingreifenden Sicherungsring abgestützt ist, wodurch die Keilstücke axial gegen den Absatz verspannt sind.

Gewinde oder Ringnuten für Sicherungsringe bilden allerdings Kerben, die die Dauerfestigkeit der durch eine bei Gaswechselventilen hohe Lastwechselzahl geprägten Verbindung herabsetzen können. Indem das Gewinde oder der Sicherungsring gemäß einer weiteren zu bevorzugenden Maßnahme in einem Bereich angeordnet ist, welcher von den ineinander verkeilten Keilhülsen und Konusspannhülsen vorzugsweise axial beabstandet ist, liegen das Gewinde oder die Ringnut für den Sicherungsring außerhalb des Kraftflusses und sind keinen wechselnden Krafteinleitungsbeanspruchungen ausgesetzt. Vielmehrunterliegen das Gewinde oder die Ringnut für den Sicherungsring ledigfich der im wesentlic.hen statischen Vorspannkräfte, die über die Keilwirkung für den Zusammenhalt der Keilstücke sorgen. Die Krafteinleitung in das Gaswechselventil erfolgt demnach nicht durch das Gewinde oder den Sicherungsring sondern durch die aufgrund der ineinander greifenden Vorsprünge und Ausnehmungen hergestellte, formschlüssige Verbindung.

In bevorzugter Weise ist dem Spannkörper und einer diesem zugewandten Stirnfläche der Konushülse eine Spannscheibe zwischengeordnet. Hierdurch können auftretende Setzerscheinungen der Bauteile ausgeglichen und die notwendige axiale Vorspannung in der Verbindung aufrechterhalten werden.

### Zeichnungen

Ein Ausführungsbeispiel der Erfindung ist in den Zeichnungen dargestellt und in der nachfolgenden Beschreibung näher erläutert. Es zeigen :
- Fig. 1: eine seitliche Querschnittsdarstellung einer bevorzugte Ausführungsform einer erfiridungsgemäßen Verbindung zwischen einem Schaftende eines Gaswechselventils einer Brennkraftmaschine und einem Stellglied eines Ventilstellers;
- Fig.2: eine Querschnittsdarstellung entlang der Linie II- 11 von Fig.1;
- Fig.3: eine vergrößerte Darstellung der Einzelheit A von Fig.1.
- Fig.4: eine weitere Ausführungsform der erfindungsgemäßen Verbindung.

### Beschreibung des Ausführungsbeispiels

Von einem Ventiltrieb einer Brennkraftmaschine ist in Fig.1 aus Maßstabsgründen nur ein Gaswechselventil 1 gezeigt, welches durch ein Stellglied 2 eines Ventilstellers 4 derart betätigt wird, daß es auf- und abwärtsgehende Öffnungs- und Schließbewegungen ausführt.

Das -Stellglied ist als Stellerhülse 2 ausgebildet, welche einen Schaft 6 des Gaswechselventils 1 mit Radialabstand koaxial umschließt. Der Schaft 6 des Gaswechselventils 1 erstreckt sich von einem nicht dargestellten Zylinderkopf der Brennkraftmaschine durch ein Stellergehäuse 8 des Ventilstellers 4 hindurch bis im wesentliche-n in einen Bereich einer in einer oberen Wandung 10 des Stellergehäuses 8 ausgebildeten Öffnung 12 und ragt aus dieser mit seinem Schaftende 14 vorzugsweise ein Stück weit heraus. Ebenso steht das freie Ende 16 der Stellerhülse aus der Öffnung 12 heraus und überragt das Schaftende 14 um ein Stück. Mit der Stellerhülse 2 ist in ein aus Maßstabsgründen nicht dargestellter hydraulisch betätigbarer Differentialkolben gekoppelt, der auf die Stellerhülse 2 derart wirkt, daß diese auf und abgehende Bewegungen ausführt.

Eine Verbindung 18 zwischen dem Schaftende 14 des Gaswechselventils 1 und dem freien Ende 16 der Stellerhülse 2 des Ventilstellers 4 beinhaltet zwei das Schaftende, 14 des Gaswechselventils 1 umschließende, sich an einem Absatz 20 der Stellerhülse 2 axial abstützende, schalenförmige Keilstücke 22, 24, deren radial äußere Umfangsfläche konisch verläuft. Die Keilstücke 22, 24 sind von wenigstens einer Konusspannhülse 26 umfaßt, deren radial innere Umfangsfläche komplementär zum Konuswinkel der Keilstücke 22, 24 verläuft, wobei in radialer Richtung gesehen die Konsuspannhülse 26 den Keilstücken 22, 24 und einer radial inneren, zylindrischen Umfangsfläche 28 des freien Endes 16 der Stellerhülse 2 zwischengeordnet ist. Darüber hinaus ist ein die Konusspannhülse 26 auf die Keilstücke 22, 24 spannender Spannkörper 30 vorgesehen, der sich am freien Ende 16 der Stellerhülse 2 abstützt und welcher vorzugsweise durch ein Gewindestück mit Innensechskant gebildet wird, das in ein Innengewinde 32 der Stellerhülse 2 eingeschraubt ist. Zum Spännkörper 30 hin verjüngt sich der Außendurchmesser der Keilstücke 22, 24 konisch, während sich der Innendurchmesser der Konusspannhülse 26 in dieser Richtung konisch erweitert. Dem Spannkörper 30 und einer diesem zugewandten Stirnfläche der Kon.usspannhülse 26 ist eine Spannscheibe 34 axial zwischengeordnet. Ein eventueller Verlust an axialer Vorspannkraft kann auch durch elastische Gestaltung der Stellerhülse 2 kompensiert werden. Eine radial äußere, zylindrische Umfangsfläche 36 der Konusspannhülse 26 ist mit der radial inneren, zylindrischen Umfangsfläche 28 des freien Endes 16 der Stellerhülse 2 bündig, deren Innendurchmesser auf der vom Spannkörper 30 weg weisenden Seite der Keilstücke 22, 24 durch den Absatz 20 stufenförmig reduziert ist. Somit sind die Konusspannhülse 26 und die Keilstücke 22, 24 dem Absatz 20 der Stellerhülse 2 und dem Spannkörper 30 axial zwischengeordnet.

Beim Einschrauben des Spannkörpers 30 in die Stellerhülse 2 wird eine Axialkraft auf die Konusspannhülse 26 ausgeübt, welche aufgrund der Keilwirkung die Keilstücke 22, 24 axial gegen den Absatz 20 verspannt, so daß diese in axialer Richtung mit der Stellerhülse 2 formschlüssig verbunden sind. Andererseits ist die durch den Spannkörper 30 auf die Konusspannhülse 26 ausgeübte axiale Kraft derart groß, daß zum einen zwischen der radial äußeren Umfangsfläche 36 der Konusspannhülse 26 und der radial inneren Umfangsfläche 28 der Stellerhülse 2 und zum andern zwischen den einander zugeordneten Keilflächen der Konusspannhülse 26 und den Keilstücken 22, 24 jeweils Haftreibung vorliegt, so daß die Keilstücke 22, 24 zusätzlich auch kraftschlüssig mit der Stellerhülse 2 gekoppelt sind.

Schließlich werden die beiden Keilstücke 22, 24 durch die Wirkung der Konsusspannhülse 26 in radialer Richtung gegeneinander verspannt. Da aber, wie in Fig.2 gezeigt ist, die Keilstücke 22, 24 in Umfangsrichtung gesehen aneinander spaltlos und bündig anschließen und sich zu einer umlaufenden Keilhülse ergänzen, deren Innendurchmesser geringfügig größer ist als der Außendurchrriesser des Schaftendes 14 des Gaswechselventils 1, kann sich kein reibschlüssiger Kontakt zwischen der Umfangsfläche des Schaftendes 14 des Gaswechselventils 1 und einer radial inneren Umfangsfläche 38 der Keilhülse 22, 24 ausbilden, der ausreichend wäre, um Drehbewegungen des Schaftendes 14 gegenüber der mit der Stellerhülse 2 kraftschlüssig drehfest verspannten Keilhülse 22, 24 verhindern zu können. Die Durchmesserdifferenz zwischen dem Innendurchmesser der Keilhülse 22, 24 und dem Außendurchmesser des Schaftendes 14 des Gaswechselventils 1 beträgt vorzugsweise wenige Hundertstel Millimeter.

Um jedoch die axialen Bewegungen der Stellerhülse 2 auf das Gaswechselventil 1 zu übertragen, sind an der radial inneren Umfangsfläche 38 der Keilstücke 22, 24 und an der radial äußeren Umfangsfläche 40 des Schaftendes 14 des Gaswechselventils 1 ineinander greifende Vorsprünge 42 und Ausnehmungen 44 vorgesehen, so daß eine formschlüssige Verbindnung erzeugt wird. Um Drehbewegungen des Schaftendes 14 relativ zur Keilhülse 22, 24 zu ermöglichen, greifen die Vorsprünge und Ausnehmungen 42, 44 mit vorzugsweise geringem Axial- und Radialspiel ineinander.

Gemäß der bevorzugten Ausführungsform weisen die Keilstücke 22, 24 an ihrer radial inneren, zylindrischen Umfangsfläche 38 drei äquidistant axial hintereinander angeordnete, sich jeweils in Umfangsrichtung ersteckende Ringwülste 42 auf, von welchen je eine in eine zugeordnete; im Schaftende 14 ausgebildete, umlaufende Ringnut 44 eingreift. Die Ringwülste 42 und Ringnuten 44 haben einen im wesentlichen halbkreisförmigen Querschnitt, wobei der Innenradius der Ringnuten 44 um vorzugsweise wenige Hundertstel Millimeter größer als der Außenradius der Ringwülste 42 ist, wie insbesondere aus Fig.3 hervorgeht. Hierdurch entsteht sowohl Radial- wie auch Axialspiel, wodurch wiederum die Ausbildung von Haftreibung zwischen dem Schaftende 14 und der Keilhülse 22, 24 verhindert wird. Infolgedessen kann das Gaswechselventil 1 gegenüber der Stellerhülse 2 frei drehen, während deren auf- und abgehende Bewegungen durch die spielbehaftete, formschlüssige Verbindung 18 übertragen werden.

Gemäß einer weiteren, in Fig.4 dargestellten Ausführungsform ist der Spannkörper 30 nicht über ein Gewinde, sondern durch einen in eine radial innere Ringnut 46 der Stellerhülse 2 eingreifenden Sicherungsring 48 abgestützt, der an der oberen ringförmigen Stirnfläche des Spannkörpers 30 angreift. In diesem Fall wird die Konusspannhülse 26 mit Hilfe eines Montagewerkzeuges von oben her in die Stellerhülse 2 eingepreßt und durch den Sicherungsring 48 fixiert. Die Spannscheibe 34 kann dann entfallen.

Die axialen Bewegungen der Stellerhülse 2 werden durch die Keilstücke 22, 24 auf den Schaft 6 des Gaswechselventils 1 übertragen, welche vom Gewinde 32 oder vom Sicherungsring 48 axial beabstandet angeordnet sind. Das Gewinde 32 oder der Sicherungsring 48 liegen dann in einem Bereich außerhalb des sich vom Schaftende 14 des Gaswechselventils 1 über die Keilstücke 22, 24 in die Stellerhülse 2 erstreckenden Kraftflusses. Somit setzen die durch das Gewinde 32 oder die Ringnut 46 gebildeten Kerben die Dauerfestigkeit der durch eine bei Gaswechselventilen 1 hohe Lastwechselzahl geprägten Verbindung 18 nicht herab.

Da die Verbindung 18 zwischen dem Schaftende 14 des Gaswechselventils 1 und der Stellerhülse 2 im Bereich der Öffnung 12 in der oberen Wandung 10 des auf den Zylinderkopf aufgesetzten Stellergehäuses 8 befindet, ist sie nach Montage des Ventilstellers 4 auf dem Zylinderkopf von oben her leicht zugängig.

## Patentansprüche

1. Ventilsteller (4) einer Brennkraftmaschine mit einer Verbindung (18) zwischen einem Schaftende (14) eines Gaswechselventils (1) einer Brennkraftmaschine und einem Stellglied (2)eines Ventilstellers (4), mit wenigstens zwei das Schaftende (14) umschließenden, sich am Stellglied (2) abstützenden, schalenförmigen Keilstücken (22, 24), deren radial äußere Umfangsfläche konisch verläuft und welche von wenigstens einer Konusspannhülse (26) umfasst sind, deren radial innere Umfangsfläche komplementär zum Konuswinkel der Keilstücke (22, 24) verläuft, wobei an der radial inneren Umfangsfläche (38) der Keilstücke (22, 24) und an der radial äußeren Umfangsfläche (40) des Schaftendes (14) des Gaswechselventils (1) ineinander greifende Vorsprünge (42) und Ausnehmungen (44) vorgesehen sind, wobei zur Ermöglichung von Drehbewegungen des Schaftendes (14) relativ zu den Keilstücken (22, 24) diese in Umfangsrichtung gesehen aneinander spaltlos anschließen und sich zu einer umlaufenden Keilhülse (22, 24) ergänzen, deren Innendurchmesser geringfügig größer ist als der Außendurchmesser des Schaftendes (14) des Gaswechselventils (1) und dass die Vorsprünge (42) und Ausnehmungen (44) mit geringem Spiel ineinander greifen, **dadurch gekennzeichnet, dass** sich ein Schaft (6) des Gaswechselventils (1) von einem Zylinderkopf der Brennkraftmaschine durch ein Stellergehäuse (8) des Ventilsteller (4) hindurch bis im Wesentlichen in einen Bereich einer in einer oberen Wandung (10) des Stellergehäuses (8) ausgebildeten Öffnung (12) erstreckt, durch welche die Verbindung (18) nach Montage des Ventilstellers (4) auf dem Zylinderkopf von oben zugängig ist.

2. Ventilsteller nach Anspruch 1 **dadurch gekennzeichnet, dass** die Durchmesserdifferenz zwischen dem Innendurchmesser der Keilhülse (22, 24) und dem Außendurchmesser des Schaftendes (14) des Gaswechselventils (1) vorzugsweise wenige Hundertstel Millimeter beträgt.

3. Ventilsteller nach Anspruch 2, **dadurch gekennzeichnet, dass** die Keilstücke (22, 24) wenigstens einen sich in Umfangsrichtung erstreckenden und an ihrer radial inneren, zylindrischen Umfangsfläche (38) ausgebildeten Ringwulst (42) aufweisen, von welchen je einer in eine zugeordnete, im Schaftende (14) ausgebildete Ringnut (44) eingreift, um die vom Stellglied (2) auf das Gaswechselventil (1) wirkenden Zug- und Druckkräfte im Wesentlichen formschlüssig zu übertragen.

4. Ventilsteller nach Anspruch 3, **dadurch gekennzeichnet, dass** die Ringwülste (42) und Ringnuten (44) einen im Wesentlichen halbkreisförmigen Querschnitt aufweisen, wobei der Innenradius der Ringnuten (44) geringfügig größer als der Außenradius der Ringwülste (42) ist.

5. Ventilsteller nach Anspruch 1, **dadurch gekennzeichnet, dass** das Stellglied des Ventilstellers (4) durch eine Stellerhülse (2) gebildet wird, welche das Schaftende (14) des Gaswechselventils (1) mit radialem Abstand umschließt und deren freies Ende (16) ein Stückweit aus der Öffnung (12) in der Wandung (10) des Stellergehäuses (8) herausragt.

6. Ventilsteller nach Anspruch 5, **dadurch gekennzeichnet, dass** eine radial äußere Umfangsfläche (36) der Konusspannhülse (26) mit einer radial inneren, zylindrischen Umfangsfläche (28) der Stellerhülse (2) bündig ist, deren Innendurchmesser im Bereich des freien Endes (16) der Stellerhülse (2) zum Zylinderkopf hin durch einen Absatz (20) stufenförmig reduziert ist.

7. Ventilsteller nach Anspruch 6, **dadurch gekennzeichnet, dass** in radialer Richtung gesehen die Konusspannhülse (26) den Keilstücken (22, 24) und der radial inneren Umfangsfläche (28) der Stellerhülse (2) zwischengeordnet ist, wobei zum freien Ende (16) der Stellerhülse (2) hin der Außendurchmesser der Keilstücke (22, 24) konisch verjüngt und der Innendruchmesser der Konusspannhülse (26) konisch erweitert ist.

8. Ventilsteller nach Anspruch 7, **dadurch gekennzeichnet, dass** ein die Konusspannhülse (26) auf die Keilstücke (22, 24) spannender Spannkörper (30) vorgesehen ist, der am freien Ende (16) der Stellerhülse eines Gewindes (32) oder durch einen in eine radial innere Ringnut (46) der Stellerhülse (2) eingreifenden Sicherungsring (48) abgestützt ist, wodurch die Keilstücke (22, 24) axial gegen den Absatz (20) verspannt sind.

9. Ventilsteller nach Anspruch 7 oder 8, **dadurch gekennzeichnet, dass** das Gewinde (32) oder der Sicherungsring (48) ein einem Bereich der Stellerhülse (2) angeordnet sind, welcher von den ineinander verkeilten Keilstücken (22, 24) und Konusspannhülsen (26) vorzugsweise axial beabstandet ist.

10. Ventilsteller nach Anspruch 9, **dadurch gekennzeichnet, dass** dem Spannkörper (30) und einer diesem zugewandten Stirnfläche der Konusspannhülse (26) eine Spannscheibe (34) zwischengeordnet ist.

## Claims

1. Valve actuator (4) of an internal combustion engine having a connection (18) between a stem end (14) of a gas exchange valve (1) of an internal combustion engine and an actuating element (2) of a valve actuator (4), having at least two bowl-shaped wedge pieces (22, 24) which surround the stem end (14), rest on the actuating element (2), have a conical radially outer circumferential face and are enclosed by at least one conical clamping sleeve (26), the radially inner circumferential face of which complements the cone angle of the wedge pieces (22, 24), projections (42) and recesses (44) which engage in one another being provided at the radially inner circumferential face (38) of the wedge pieces (22, 24) and at the radially outer circumferential face (40) of the stem end (14) of the gas exchange valve (1), and in order to permit rotational movement of the stem end (14) relative to the wedge pieces (22, 24), said wedge pieces (22, 24) adjoining one another, as seen in the circumferential direction, without a gap and together forming a continuously encircling wedge sleeve (22, 24), the inner diameter of which is slightly larger than the outer diameter of the stem end (14) of the gas exchange valve (1), and the projections (42) and recesses (44) engaging in one another with a small amount of play, **characterized in that** a stem (6) of the gas exchange valve (1) runs from a cylinder head of the internal combustion engine, through an actuator housing (8) of the valve actuator (4), substantially as far as a region of an opening (12) formed in an upper wall (10) of the actuator housing (8), said opening (12) providing access to the connection (18) after the valve actuator (4) has been assembled on the cylinder head.

2. Valve actuator according to Claim 1, **characterized in that** the difference in diameter between the inner diameter of the wedge sleeve (22, 24) and the outer diameter of the stem end (14) of the gas exchange valve (1) is preferably a few hundredths of a millimetre.

3. Valve actuator according to Claim 2, **characterized in that** the wedge pieces (22, 24) have at least one annular bead (42) which runs in the circumferential direction and is formed at the radially inner cylindrical circumferential face (38) of said wedge pieces (22, 24), each annular bead (42) engaging in an assigned annular groove (44) formed in the stem end (14) in order to transmit the tensile and compressive forces from the actuating member (2) to the gas exchange valve (1) in a substantially positive manner.

4. Valve actuator according to Claim 3, **characterized in that** the annular beads (42) and annular grooves (44) have a substantially semi-circular cross section, the inner radius of the annular grooves (44) being slightly larger than the outer radius of the annular beads (42).

5. Valve actuator according to Claim 1, **characterized in that** the actuating element of the valve actuator (4) is formed by an actuator sleeve (2) which surrounds the stem end (14) of the gas exchange valve (1) at a radial distance and the free end (16) of which protrudes to a certain extent out of the opening (12) in the wall (10) of the actuator housing (8).

6. Valve actuator according to Claim 5, **characterized in that** a radially outer circumferential face (36) of the conical clamping sleeve (26) is flush with a radially inner cylindrical circumferential face (28) of the actuator sleeve (2), the inner diameter of which is reduced in the direction of the cylinder head in the region of the free end (16) of the actuator sleeve (2) in the manner of a step by means of a shoulder (20).

7. Valve actuator according to Claim 6, **characterized in that**, as seen in the radial direction, the conical clamping sleeve (26) is arranged between the wedge pieces (22, 24) and the radially inner circumferential face (28) of the actuator sleeve (2), the outer diameter of the wedge pieces (22, 24) conically narrowing in the direction of the free end (16) of the actuator sleeve (2), and the inner diameter of the conical clamping sleeve (26) conically widening.

8. Valve actuator according to Claim 7, **characterized in that** a clamping body (30), which clamps the conical clamping sleeve (26) against the wedge pieces (22, 24), is provided which is supported at the free end (16) of the actuator sleeve of a thread (32) or by means of a securing ring (48) which engages in a radially inner annular groove (46) of the actuator sleeve (2), as a result of which the wedge pieces (22, 24) are clamped against the shoulder (20) axially.

9. Valve actuator according to Claim 7 or 8, **characterized in that** the thread (32) or the securing ring (48) are arranged in a region of the actuator housing (2) which is preferably at an axial distance from the wedge pieces (22, 24) and the conical clamping sleeves (26) which are wedged into one another.

10. Valve actuator according to Claim 9, **characterized in that** a clamping disc (34) is arranged between the clamping body (30) and an end face, which faces towards the latter, of the conical clamping sleeve (26).

## Revendications

1. Régulateur de soupape (4) d'un moteur à combustion interne avec entre une extrémité de queue (14) d'une soupape d'échange de gaz (1) dans un moteur à combustion interne et un élément de réglage (2) d'un régulateur de soupape (4), une liaison (18) comportant au moins deux pièces coniques (22, 24) en forme de coquilles entourant l'extrémité de queue (14) en s'appuyant sur l'élément de réglage (2), dont la surface périphérique radialement extérieure s'étend-de façon conique et qui sont entourées par au moins un manchon de serrage conique (26) dont la surface périphérique radialement intérieure s'étend de façon complémentaire à l'angle du cône des pièces coniques (22, 24), avec des éléments saillants (42) et des creux (44) s'engageant les uns dans les autres sur la surface périphérique radialement intérieure (38) des pièces coniques (22, 24) et sur la surface périphérique radialement extérieure (40) de l'extrémité de queue (14), les pièces coniques vues dans la direction périphérique se joignant l'une à l'autre sans intervalle et se complétant en formant un manchon conique tournant (22, 24) dont le diamètre intérieur est légèrement supérieur au diamètre extérieur de l'extrémité de queue (14) de la soupape d'échange de gaz (1) pour permettre les mouvements rotatifs de l'extrémité de queue (14) relativement aux pièces coniques (22, 24), alors que les éléments saillants (42) et les creux (44) s'engagent les uns dans les autres avec un faible jeu,
**caractérisé en ce qu'**
à partir d'une culasse du moteur à combustion interne, une queue (6) de la soupape d'échange de gaz (1) s'étend à travers un boîtier de régulateur (8) du régulateur de soupape (4) pour l'essentiel jusque dans une zone d'une ouverture (12) formée dans une paroi supérieure (10) du boîtier de régulateur (8), à travers laquelle la liaison (18) est accessible par le haut après montage du régulateur de soupape (4) sur la culasse.

2. Régulateur de soupape selon la revendication 1,
**caractérisé en ce que**
la différence de diamètre entre le diamètre intérieur du manchon conique (22, 24) et le diamètre extérieur de l'extrémité de queue (14) de la soupape d'échange de gaz (1) est de préférence de quelques centièmes de millimètres.

3. Régulateur de soupape selon la revendication 2,
**caractérisé en ce que**
les pièces coniques (22, 24) présentent sur leur surface périphérique cylindrique radialement intérieure (38), au moins un bourrelet annulaire (42) qui s'engage respectivement dans une rainure annulaire (44) formée dans l'extrémité de queue (14) associée, afin de transmettre pour l'essentiel par liaison de forme les forces de traction et de pression exercées par l'élément de réglage (2) sur la soupape d'échange de gaz (1).

4. Régulateur de soupape selon la revendication 3,
**caractérisé en ce que**
le bourrelet annulaire (42) et les rainures annulaires (44) présentent pour l'essentiel une section transversale en forme de demi-cercle, le rayon intérieur des rainures annulaires (44) étant légèrement supérieur au rayon extérieur du bourrelet annulaire (42).

5. Régulateur de soupape selon la revendication 1,
**caractérisé en ce que**
l'élément de réglage (2) du régulateur de soupape (4) est un manchon de régulateur (2) qui entoure avec un jeu radial l'extrémité de queue (14) de la soupape d'échange de gaz (1), et dont l'extrémité libre (16) dépasse un peu de l'ouverture (12) de la paroi (10) du boîtier de régulateur (8).

6. Régulateur de soupape selon la revendication 5,
**caractérisé en ce qu'**
une surface périphérique radialement extérieure (36) du manchon de serrage conique (26) est au même niveau qu'une surface périphérique cylindrique radialement intérieure (28) du manchon de régulateur (2), dont le diamètre intérieur se réduit, dans la zone de l'extrémité libre (16) du manchon de régulateur (2), en forme étagée vers la culasse au moyen d'un épaulement (20).

7. Régulateur de soupape selon la revendication 6,
**caractérisé en ce que**
vu dans la direction radiale, le manchon de serrage conique (26) est disposé entre les pièces coniques (22, 24) et la surface périphérique radialement intérieure (28) du manchon de régulateur (2), le diamètre extérieur des pièces coniques (22, 24) se réduisant en cône vers l'extrémité libre (16) du manchon de régulateur (2) et le diamètre intérieur du manchon de serrage conique (26) s'élargissant en cône.

8. Régulateur de soupape selon la revendication 7,
**caractérisé en ce qu'**
un corps de serrage (30) serrant le manchon de serrage conique (26) sur les pièces coniques (22, 24), s'appuie à l'extrémité libre (16) du manchon de régulateur au moyen d'un filetage (32) ou par un circlip (48) s'engageant dans une rainure annulaire radialement intérieure (46) du manchon de régulateur (2), de sorte que les pièces coniques (22, 24) sont serrées axialement contre l'épaulement (20).

9. Régulateur de soupape selon la revendication 7 ou 8,
**caractérisé en ce que**
le filetage (32) ou le circlip (48) est dans une zone du manchon de régulateur (2) de préférence axialement écartée des pièces coniques (22, 24) engagées en cône l'une avec l'autre et des manchons de serrage coniques (26).

10. Régulateur de soupape selon la revendication 9,
**caractérisé par**
une rondelle de serrage (34) interposée entre le corps de serrage (30) et une face frontale, tournée en face de celui-ci, du manchon de serrage conique (26).
